# EUROPÄISCHE PATENTSCHRIFT

(11) **EP 2 463 473 B1**
(45) Veröffentlichungstag und Bekanntmachung des Hinweises auf die Patenterteilung: **10.02.2016**
(21) Anmeldenummer: 11405361.4
(22) Anmeldetag: 28.11.2011
(51) Int. Cl.: E06B 9/327

(54) **Vorrichtung zum Führen von Lamellen bei Lamellenstoren**
Device for guiding lamellae of lamelar blinds
Dispositif de guidage des lamelles de stores à lamelles

(30) Priorität: 10.12.2010 CH 20682010
(43) Veröffentlichungstag der Anmeldung: 13.06.2012
(73) Patentinhaber: Griesser Holding AG, 8355 Aadorf (CH)
(72) Erfinder: Frei, Stefan, 8500 Frauenfeld (CH)
(74) Vertreter: Gachnang, Hans Rudolf

(56) Entgegenhaltungen:
- EP-A1- 0 616 108

## Beschreibung

Gegenstand der Erfindung ist eine Vorrichtung zum Führen von Lamellen bei Lamellenstoren gemäss dem Oberbegriff des Patentanspruchs 1.

Bei Rafflamellenstoren, wie solchen vom Dokument EP0616108 A1 mit seitlichen Führungsschienen, welche die Lamellen beim Öffnen und Schliessen des Behangs innerhalb einer Gebäudeaussparung führen und den Bewegungsspielraum der Lamellen begrenzen, umfassen die Lamellen in der Regel an den Schmalseiten hervorragende Führungselemente, welche im Eingriff mit einer Führungsnut an der jeweils benachbarten Führungsschiene stehen.

Damit die Lamellen in Verschieberichtung des Behangs ungehindert bewegt werden können, ist zwischen den Schmalseiten der Lamellen und den jeweils benachbarten Führungsschienen je ein schmaler Spalt vorgesehen. Aufgrund von Fertigungstoleranzen und unterschiedlichen Temperaturausdehnungskoeffizienten können die Spaltbreiten zum Teil unerwünscht gross sein. Damit ein einwandfreier Betrieb der Store möglich ist, muss den Lamellen zwischen den beiden Führungsschienen ausreichend Spiel zugestanden werden. Durch eine Bewegung der Lamellen in ihrer Längsrichtung bzw. quer zur Verschieberichtung des Behangs kann sich die Spaltbreite auf jeder der beiden Seiten zusätzlich vergrössern.

Solche seitlichen Spalte sind unerwünscht, da sie einerseits einer zufriedenstellenden Abdunkelung eines Raumes entgegenstehen und andererseits nur noch einen ungenügenden Sichtschutz durch den Behang ermöglichen.

Eine Aufgabe der vorliegenden Erfindung ist es deshalb, eine Vorrichtung zum Führen von Lamellen bei Lamellenstoren zu schaffen, welche die genannten Nachteile ohne Beeinträchtigung anderer Funktionen minimiert. Diese Aufgabe wird gelöst durch eine Vorrichtung zum Führen von Lamellen gemäss den Merkmalen des Patentanspruchs 1.

Anhand einiger Figuren wird die Erfindung im Folgenden näher beschrieben. Dabei zeigen
- Figur 1: einen schematischen Querschnitt einer Store gemäss Stand der Technik,
- Figur 2: einen perspektivisch dargestellten Ausschnitt einer Rafflamellenstore im Bereich eines schmalseitigen Lamellenendes,
- Figur 3: eine Frontansicht des Ausschnittes der Rafflamellenstore aus Figur 1 in einer ersten Funktionsstellung,
- Figur 4: eine Aufsicht des Ausschnittes der Rafflamellenstore aus Figur 1 in der ersten Funktionsstellung,
- Figur 5: eine Frontansicht des Ausschnittes der Rafflamellenstore aus Figur 1 in einer zweiten Funktionsstellung,
- Figur 6: eine Aufsicht des Ausschnittes der Rafflamellenstore aus Figur 1 in der zweiten Funktionsstellung,
- Figur 7: eine Anordnung einer Führungsvorrichtung an einer leicht gewölbten Laibung.

Figur 1 zeigt schematisch einen Querschnitt einer Store gemäss Stand der Technik mit zwei vertikal bzw. allgemein parallel zueinander ausgerichteten Führungsschienen 1, die sich innerhalb einer Gebäudeaussparung in einem Schienenabstand A gegenüberliegen, der etwas grösser ist als die Länge L der Lamellen 3. Die Führungsschienen 1 haben eine Tiefe B und einen C-förmigen Querschnitt mit einem in Längsrichtung verlaufenden Spalt bzw. einer Führungsnut 5. An den beiden Schmalseiten 3a der Lamellen 3 ragen Bolzen bzw. Führungselemente 7 hervor und in die Führungsnuten 5 hinein. Zwischen den Schmalseiten 3a der Lamellen 3 und den Führungsschienen 1 liegt je ein Spalt mit einer Spaltbreite S1 bzw. S2. Die Lamellen 3 sind mittels einer (nicht dargestellten) Wendevorrichtung, um Schwenkachsen R schwenkbar, welche durch die beiden Führungsbolzen 7 jeder der Lamellen 3 vorgegeben sind. Die Lamellen 3 können in Richtung ihrer Schwenkachsen R zwischen den Führungsschienen 1 hin- und her bewegt werden. Der Spielraum für diese Bewegung entspricht der Summe S der beiden seitlichen Spalte S1 und S2. Auf jeder der beiden Schmalseiten 3a kann sich somit - je nach Lage der Lamelle 3 - ein Spalt mit maximaler Breite S öffnen. Die Lamellen 3 können zum Öffnen und Schliessen des Behangs in vertikaler Richtung bzw. in Richtung der Führungsschienen 1 verschoben werden. Dabei werden sie auf einer zuunterst angeordneten Tragschiene (nicht dargestellt), die analog zu den Lamellen 3 entlang der Führungsschienen 1 geführt heb- und senkbar ist, auf- bzw. abgestapelt. Bewegungen der Lamellen 3 quer zur Ebene des geschlossenen Behangs sind aufgrund des Eingriffs der Führungselemente 7 in die Führungsnut 5 nicht möglich bzw. auf ein minimales Spiel begrenzt.

Figur 2 zeigt einen Ausschnitt einer Rafflamellenstore mit einer erfindungsgemäss ausgebildeten Führungsschiene 1 in perspektivischer Darstellung. Die Führungsschiene 1 umfasst einen relativ zur Gebäudeaussparung ortsfest montierbaren Basiskörper 9 und einen am Basiskörper 9 quer zu dessen Längsrichtung bewegbar gelagerten Führungskörper 11. Je nach Ausführungsform und Art der Lagerung kann gesamte Führungskörper 11 quer zur Längsrichtung des Basiskörpers 9 verschoben und/oder verschwenkt werden. Alternativ oder zusätzlich zu solchen Bewegungen kann der Führungskörper 11 auch lokal quer zur Längsrichtung des Basiskörpers 9 verformt werden.

Die Figuren 3 und 4 sowie 5 und 6 zeigen ein Detail einer beispielhaften Ausführungsform der erfindungsgemässen Führungsvorrichtung in einer Seitenansicht und als Aufriss, wobei der Führungskörper 11 bei den Figuren 3 und 4 eine erste Endlage innerhalb eines begrenzten Bewegungsbereichs einnimmt und bei den Figuren 5 und 6 eine zweite Endlage. Der Führungskörper 11 erstreckt sich über die gesamte Länge des Basiskörpers 9 und umfasst an der vom Basiskörper 9 abgewandten Seite analog zu herkömmlichen Führungsschienen 1 eine Führungsnut 5 zum Führen der an den Schmalseiten 3a der Lamellen 3 hervorragenden Führungselemente 7. Im Unterschied zu herkömmlichen Führungsschienen 1 ist der Bewegungsspielraum der Führungselemente 7 innerhalb der jeweiligen Führungskörper 11 in Richtung der Schwenkachsen R minimal. Die Führungselemente 7 umfassen in der Regel lamellenseitig einen flachen Befestigungsabschnitt, der mit der Lamelle 3 vernietet oder in sonstiger Weise verbunden ist. Der über die Schmalseite 3a der Lamelle 3 hinausragende Bereich der Führungselemente 7 umfasst einen in der Regel zylindrischen Hals 7a und einen am Ende des Halses 7a ausgebildeten Flansch oder Kopf 7b, der den Hals 7a radial überragt. Angrenzend an die Lamelle 3 kann der Hals 7a als Abstandhalter zum Vorgeben der Spaltbreite S1 bzw. S2 zwischen dem Lamellenende und dem Führungskörper 11 einen kleinen Wulst 7c oder Kragen umfassen. Die Breite der Führungsnut 5 ist in einem vorderen, an die Lamellen 3 angrenzenden Bereich auf einer Länge, die im Wesentlichen jener der Hälse 7a entspricht, nur geringfügig grösser als der Durchmesser der Hälse 7a der Führungselemente 7, sodass diese mit geringem Spiel entlang der Führungsnut 5 verschiebbar sind. Bei alternativen Ausführungsformen kann die Schmalstelle auch nur auf einen Teilbereich des vorderen Abschnitts beschränkt sein, wobei z.B. die an die Hälse 7a angrenzenden Kanten des Führungskörpers 11 abgerundet sind. Anschliessend an den schmalen vorderen Bereich erweitert sich die Breite der Führungsnut 5 in einem hinteren Abschnitt und bildet so einen Absatz bzw. Anschlag 11a für die Flansche bzw. Köpfe 7b der Führungselemente 7. Eine Bewegung der Führungselemente 7 relativ zum Führungskörper 11 in Richtung der Schwenkachsen R ist nicht bzw. nur mit minimalem Spiel möglich. Hingegen ist der Führungskörper 11 selbst quer zur Führungsnut 5 in Richtung der Schwenkachsen R bewegbar, insbesondere verschiebbar und/oder schwenkbar und/oder verformbar bzw. allgemein in seiner Lage veränderbar am Basiskörper 9 gelagert. Bei leicht unterschiedlichen oder ändernden Abständen S1', S2' zwischen dem Basiskörper 9 und den benachbarten Schmalseiten 3a der Lamellen 3 bestimmt die Lage der Lamellenenden bzw. die Position der Führungselemente 7 in Richtung der Schwenkachsen R die Lage des Führungskörpers 11 relativ zum Basiskörper 9. Bei der dargestellten beispielhaften Ausführungsform der Führungsvorrichtung umfassen der Basiskörper 9 und der Führungskörper 11 zusammenwirkende Mittel zum Begrenzen des Bewegungsspielraums bei relativen Lageänderungen in Richtung der Schwenkachsen R. Insbesondere können für diesen Zweck auf beiden Seiten am Führungskörper 11 hervorragende schmale Längsrippen 13 oder Flansche mit einer vorderen Anschlagfläche 13a und einer hinteren Anschlagfläche 13b vorgesehen sein, die in an den Innenseiten des Basiskörpers 9 ausgenommene breitere Längsnuten 15 eingreifen. Die Seitenwände dieser Längsnuten 15 sind Begrenzungselemente, an denen die Anschlagflächen 13a, 13b bei Verschiebungen des Führungskörpers 11 in bzw. entgegen der Richtung der Schwenkachsen R anstehen. Die Längsrippen 13 können wie bei der dargestellten Ausführungsform beispielsweise einen dreieckigen Querschnitt aufweisen, wobei die steile Vorderkante den Bewegungsspielraum beim Herausziehen des Führungskörpers 11 aus dem Basiskörper 9 in Richtung der Schwenkachsen R begrenzt, und die stärker geneigte Rückflanke der Längsrippe 13 beim Hineinstossen des Führungskörpers 11 in entgegengesetzter Richtung in den Basiskörper 9. Alternativ könnte die Rippe 13 z.B. auch als Flansch ausgebildet sein, der sich bis zur Rückseite des Führungskörpers 11 erstreckt und bündig an diese anschliesst. Entsprechend könnten sich in diesem Fall auch die Längsnuten 15 bis zur rückseitigen Innenwand des Basiskörpers 9 erstrecken (nicht dargestellt).

Bei der Darstellung in den Figuren 3 und 4 ist der Führungskörper 11 in seiner eingeschobenen Endlage. Vorzugsweise sind die den Lamellen 3 zugewandten Vorderseiten des Führungskörpers 11 und des Basiskörpers 9 in dieser Lage bündig, sodass der Abstand S2' zwischen den Lamellenenden und der benachbarten Vorderseite des Basiskörpers 9 minimal ist und gerade der Spaltbreite S2 zwischen den Schmalseiten 3a der Lamellen 3 und dem benachbarten Führungskörper 11 entspricht.

Alternativ zur Längsrippe 13 könnte beim Einschieben des Führungskörpers 11 z.B. auch dessen von den Lamellen 3 abgewandte Rückseite als Begrenzungsmittel genutzt werden, welches beim Erreichen der Endlage an der benachbarten Innenwand des Basiskörpers 9 ansteht (nicht dargestellt). Bei der in den Figuren 5 und 6 dargestellten Anordnung ist der Führungskörper 11 in der herausgezogenen Endlage. Der Abstand S2' zwischen den Lamellenenden und der benachbarten Vorderseite des Basiskörpers 9 ist grösser als die Spaltbreite S2 zwischen den Schmalseiten 3a der Lamellen 3 und dem benachbarten Führungskörper 11. Sinngemäss gilt dies selbstverständlich auch für den Abstand S1' und die Spaltbreite S1 bei der anderen Führungsschiene 1. Die Breiten der Spalten S1 und S2 zwischen den Lamellenenden und den benachbarten Führungsschienen 1 sind gleich gross und unabhängig von Fertigungstoleranzen und Temperatureinflüssen konstant. Bei einer vorteilhaften Ausführungsform der Führungsvorrichtung haben der Basiskörper 9 und/oder der Führungskörper 11 formstabile Querschnitte, sind aber in ihrer Längsrichtung ausreichend flexibel, sodass ihre Lage bzw. Form quer zur ihrer Längsrichtung in Richtung der Schwenkachsen R innerhalb gewisser Toleranzgrenzen lokal an die jeweilige Umgebung angepasst werden kann. Wie in Figur 7 dargestellt, kann demnach der Basiskörper 9 lokal an leichte Wölbungen bzw. Unebenheiten der Laibung 17 einer Gebäudeaussparung angepasst werden. Die Wölbungen sind in Figur 7 zwecks besserer Erkennbarkeit übertrieben stark dargestellt. Der Führungskörper 11 vermag solche von der Geraden abweichende Linienführungen aufgrund seiner Flexibilität und Verschiebbarkeit am Basiskörper 9 in Richtung der Schwenkachsen R der Lamellen 3 auszugleichen. Zusätzlich zur Wölbung der Laibung 17 ist in Figur 7 auch die Anpassung des Führungskörpers 11 an unterschiedliche Lagen der Lamellenenden 3a erkennbar.

Vorzugsweise ist der Basiskörper 9 ein Strangpressprofil aus Metall, insbesondere aus Aluminium, und der Führungskörper 11 ein Extrusionsprofil aus Kunststoff. Zum Verhindern einer Verschiebung des Führungskörpers 11 in Längsrichtung relativ zum Basiskörper 9 nach der Montage einer Store können zusätzliche Führungsmittel oder Sicherungselemente vorgesehen sein wie z.B. an den beiden stirnseitigen Enden des Basiskörpers 9 aufschraubbare oder einpressbare Endplatten (nicht dargestellt).

Alternativ zur dargestellten Ausführungsform der Führungsschiene 1 könnte der Führungskörper 11 z.B. auch ein im Querschnitt C-förmiges Profil aufweisen welches an der Aussenseite des Basiskörpers 9 innerhalb vorgebbarer Grenzen in Richtung der Schwenkachsen R bewegbar, verschiebbar, verschwenkbar bzw. allgemein in seiner Lage veränderbar und/oder verformbar gelagert ist (nicht dargestellt).

## Patentansprüche

1. Vorrichtung zum Führen von Lamellen (3) bei einer Lamellenstore mit an den Schmalseiten (3a) der Lamellen (3) hervorragenden Führungselementen (7), welche entlang je einer Führungsnut (5) einer benachbarten Führungsschiene (1) geführt verschiebbar sind, wobei die Lamellen (3) um Schwenkachsen R schwenkbar sind, welche parallel zur Längsrichtung der Lamellen (3) durch die Führungselemente (7) verlaufen, **dadurch gekennzeichnet, dass** die Führungsnut (5) an einem Führungskörper (11) ausgebildet ist, und dass der Führungskörper (11) an einem Basiskörper (9) mit quer zur Führungsnut (5) in Richtung der Schwenkachsen R veränderbarer Lage und/oder Form gelagert ist.

2. Vorrichtung nach Anspruch 1, wobei die Führungselemente (7) Hälse (7a) umfassen, die an den Schmalseiten (3a) der Lamellen (3) hervor- und in die benachbarte Führungsnut (5) hineinragen, **dadurch gekennzeichnet, dass** die Führungsnut (5) in einem den Lamellen 3 zugewandten vorderen Bereich einen schmalen Abschnitt oder eine Schmalstelle umfasst, deren Breite geringfügig grösser ist als der maximale Durchmesser der Hälse (7a), derart, dass die Führungselemente (7) entlang der Führungsnut (5) verschiebbar und um die zugehörigen Schwenkachsen R verschwenkbar sind.

3. Vorrichtung nach Anspruch 2, **dadurch gekennzeichnet, dass** die Führungsnut (5) angrenzend an den vorderen Bereich einen hinteren Bereich mit einer grösseren Breite zum Aufnehmen an die Hälse (7a) der Führungselemente (7) angrenzender breiterer Köpfe (7b) umfasst, derart, dass der Bewegungsspielraum jedes der Führungselemente (7) in Richtung seiner Schwenkachse R durch einen Absatz oder Anschlag (11a) begrenzt ist.

4. Vorrichtung nach Anspruch 3, **gekennzeichnet durch** Abstandhalter zum Vorgeben eines minimalen Abstandes S1, S2 zwischen den Schmalseiten (3a) der Lamellen (3) und dem Führungskörper (11), wobei diese Abstandhalter an den Führungselementen (7) oder am Führungskörper (11) ausgebildete Wulste (7c) umfassen.

5. Vorrichtung nach Anspruch 4, **dadurch gekennzeichnet, dass** der Bewegungsspielraum für Bewegungen der Führungselemente(7) relativ zum Führungskörper (11) in und entgegen der Richtung der Schwenkachsen R auf ein Minimum beschränkt ist.

6. Vorrichtung nach einem der Ansprüche 1 bis 5, **dadurch gekennzeichnet, dass** der Führungskörper (11) und der Basiskörper (9) miteinander zusammenwirkende Mittel zum Begrenzen des Bewegungsspielraums bei Verschiebungen des Führungskörpers (11) quer zur Führungsnut (5) in Richtung der Schwenkachsen R umfasst.

7. Vorrichtung nach Anspruch 6, **dadurch gekennzeichnet, dass** die Mittel zum Begrenzen des Bewegungsspielraums an den Seitenwänden des Führungskörpers (11) hervorragende Rippen (13) oder Flansche mit einer vorderen Anschlagfläche (13a) umfassen, die in an den Innenseiten des Basiskörpers (9) ausgenommene breitere Längsnuten (15) eingreifen.

8. Vorrichtung nach einem der Ansprüche 6 oder 7, **dadurch gekennzeichnet, dass** die Mittel zum Begrenzen des Bewegungsspielraums eine am Führungselement (11) ausgebildete hintere Anschlagfläche (13b) und ein mit dieser zusammenwirkendes Begrenzungselement umfassen.

9. Vorrichtung nach einem der Ansprüche 1 bis 8, **dadurch gekennzeichnet, dass** der Basiskörper (9) als Strangpressprofil aus Aluminium und der Führungskörper (11) als Extrusionsprofil aus Kunststoff gefertigt sind.

10. Vorrichtung nach einem der Ansprüche 1 bis 7,
**gekennzeichnet durch** Führungs- oder Sicherungsmittel zum Verhindern einer Verschiebung des Führungskörpers (11) in Längsrichtung relativ zum Basiskörper (9).

## Claims

1. A device for guiding slats (3) of a venetian blind having protruding guide elements (7) at the narrow sides (3a) of the slats (3), which guide elements are guided displaceably along a respective guiding groove (5) of an adjacent guide rail (1), wherein the slats (3) can be swiveled about swivel axes R which extend parallel to the longitudinal direction of the slats (3) through the guide elements (7), **characterized in that** the guiding groove (5) is formed on a guide body (11), and that the guide body (11) is supported on a base body (9) with a location and/or form which can be varied transversely to the guiding groove (5) in the direction of the swivel axes R.

2. The device according to Claim 1, wherein the guide elements (7) comprise necks (7a) which protrude at the narrow sides (3a) of the slats (3) and project into the adjacent guiding groove (5), **characterized in that** the guiding groove (5) comprises a narrow section or a narrow point in a front area facing the slats 3, the width of said narrow section or narrow point being slightly larger than the maximum diameter of the necks (7a), such that the guide elements (7) can be displaced along the guiding groove (5) and can be swiveled about the associated swivel axes R.

3. The device according to Claim 2, **characterized in that** the guiding groove (5) adjoining the front area comprises a rear area with a larger width for receiving wider heads (7b) adjoining the necks (7a) of the guide elements (7), such that the movement clearance of each of the guide elements (7) is limited in the direction of its swivel axis R by a shoulder or stop (11a).

4. The device according to Claim 3, **characterized by** spacers for setting a minimum distance S1, S2 between the narrow sides (3a) of the slats (3) and the guide body (11), wherein these spacers comprise beads (7c) formed on the guide elements (7) or on the guide body (11).

5. The device according to Claim 4, **characterized in that** the movement clearance for movements of the guide elements (7) relative to the guide body (11) is limited to a minimum in the direction of the swivel axes R and in the opposite direction thereto.

6. The device according to any one of Claims 1 to 5, **characterized in that** the guide body (11) and the base body (9) comprise means which interact with one another for limiting the movement clearance during displacements of the guide body (11) transversely to the guiding groove (5) in the direction of the swivel axes R.

7. The device according to Claim 6, **characterized in that** the means for limiting the movement clearance comprise, on the side walls of the guide body (11), protruding ribs (13) or flanges having a front stop surface (13a) which engage in wider longitudinal grooves (15) which are removed on the inner sides of the base body (9).

8. The device according to any one of Claims 6 or 7, **characterized in that** the means for limiting the movement clearance comprise a rear stop surface (13b) formed on the guide element (11) and a limiting element interacting therewith.

9. The device according to any one of Claims 1 to 8, **characterized in that** the base body (9) is produced as an extruded profile made of aluminum and the guide body (11) is produced as an extrusion profile made of plastic.

10. The device according to any one of Claims 1 to 7, **characterized by** guiding or securing means in order to prevent a displacement of the guide body (11) in a longitudinal direction relative to the base body (9).

## Revendications

1. Dispositif de guidage de lamelles (3) dans le cas d'un store à lamelles avec des éléments de guidage (7) qui font saillie sur les petits côtés (3a) des lamelles (3) et qui peuvent être déplacés en étant guidés le long de respectivement une rainure de guidage (5) d'un rail de guidage (1) voisin, dans lequel les lamelles (3) peuvent pivoter autour d'axes de pivotement R qui traversent les éléments de guidage (7) parallèlement à la direction longitudinale des lamelles (3), **caractérisé en ce que** la rainure de guidage (5) est constituée sur un corps de guidage (11), et **en ce que** le corps de guidage (11) est supporté sur un corps de base (9) avec une position et/ou une forme pouvant être modifiée transversalement à la rainure de guidage (5) en direction des axes de pivotement R.

2. Dispositif selon la revendication 1, dans lequel les éléments de guidage (7) comprennent des gorges (7a) qui dépassent sur les petits côtés (3a) des lamelles (3) et qui pénètrent dans la rainure de guidage (5) voisine, **caractérisé en ce que** la rainure de guidage (5) comprend, dans une zone avant tournée vers les lamelles (3), un tronçon étroit ou un emplacement étroit dont la largeur est légèrement supérieure au diamètre maximal des gorges (7a) de telle sorte que les éléments de guidage (7) peuvent être déplacés le long de la rainure de guidage (5) et peuvent pivoter autour des axes de pivotement R correspondants.

3. Dispositif selon la revendication 2, **caractérisé en ce que** la rainure de guidage (5), de façon adjacente à la zone avant, comprend une zone arrière avec une largeur plus importante pour la réception de têtes (7b) plus larges adjacentes aux gorges (7a) des éléments de guidage (7), de telle sorte que la marge de manoeuvre de chacun des éléments de guidage (7) est limitée dans la direction de son axe de pivotement R par un talon ou une butée (11a).

4. Dispositif selon la revendication 3, **caractérisé par** des entretoises destinées à imposer un intervalle minimal S1, S2 entre les petits côtés (3a) des lamelles (3) et le corps de guidage (11), dans lequel ces entretoises comprennent des bourrelets (7c) constitués sur les éléments de guidage (7) ou sur le corps de guidage (11).

5. Dispositif selon la revendication 4, **caractérisé en ce que** la marge de manoeuvre pour des mouvements des éléments de guidage (7) par rapport au corps de guidage (11) est limitée à un minimum dans la direction des axes de pivotement R et à l'opposé de cette direction.

6. Dispositif selon l'une des revendications 1 à 5, **caractérisé en ce que** le corps de guidage (11) et le corps de base (9) comprennent des moyens qui coopèrent entre eux pour limiter la marge de manoeuvre en cas de déplacements du corps de guidage (11) transversalement à la rainure de guidage (5) dans la direction des axes de pivotement R.

7. Dispositif selon la revendication 6, **caractérisé en ce que** les moyens pour limiter la marge de manoeuvre comprennent, sur les parois latérales du corps de guidage (11), des nervures (13) ou brides saillantes avec une surface de butée avant (13a) qui engrènent dans des rainures longitudinales (15) plus larges évidées sur les côtés intérieurs du corps de base (9).

8. Dispositif selon l'une quelconque des revendications 6 ou 7, **caractérisé en ce que** les moyens pour limiter la marge de manoeuvre comprennent une surface de butée arrière (13b) constituée sur l'élément de guidage (11) et un élément de limitation coopérant avec cette surface.

9. Dispositif selon l'une quelconque des revendications 1 à 8, **caractérisé en ce que** le corps de base (9) est fabriqué en tant que profilé extrudé en aluminium et le corps de guidage (11) est fabriqué en tant que profilé par extrusion en matière plastique.

10. Dispositif selon l'une quelconque des revendications 1 à 7, **caractérisé par** des moyens de guidage ou de blocage destinés à empêcher un déplacement du corps de guidage (11) dans la direction longitudinale par rapport au corps de base (9).
